# FASCICULE DE BREVET EUROPEEN

(11) **EP 1 052 366 B1**
(45) Date de publication et mention de la délivrance du brevet: **16.08.2006**
(21) Numéro de dépôt: 00401233.2
(22) Date de dépôt: 05.05.2000
(51) Int. Cl.: E06C 7/08

(54) **Embout de fixation de marche pour marchepied ou échelle**
Endstück zur Verbindung von einem Tritt eines Trittbretts oder Leiter
End cap for fixing a step of a footboard or ladder

(30) Priorité: 12.05.1999 FR 9906091
(43) Date de publication de la demande: 15.11.2000
(73) Titulaire: Société Anonyme dite Tubesca, 93135 Noisy-Le-Sec (FR)
(72) Inventeur: Manier, Francis, 80680 Sains en Amienois (FR)
(74) Mandataire: Jolly, Jean-Pierre

(56) Documents cités:
- EP-A- 0 460 984
- EP-A- 0 607 740
- FR-A- 1 530 108
- FR-A- 2 100 520
- US-A- 2 192 521

## Description

L'invention concerne un embout de fixation de marche pour marchepied ou échelle et en particulier un embout de fixation de marche adapté à la fixation sur des montants de section circulaire ou arrondie.

On sait que des montants de section circulaire pour des marchepieds ou échelles confèrent à ces derniers relativement à des montants de section rectangulaire classique une rigidité transversale plus importante du plan de marche constitué.

Néanmoins, la fixation des marches à de tels montants est difficile à réaliser.

On connaît par FR 1 530 108 une griffe terminale pour la fixation des degrés aux deux montants d'une échelle ménagère. La griffe est fixée au montant par une dépression cylindrique dans laquelle une cheville est formée coopérant avec un trou formé dans le montant, et par une partie saillante cylindrique également et présentant un trou coopérant avec un rivet pour la fixation de la griffe au corps tubulaire du montant, et son coté inférieur présente un trou pour le passage d'une vis de fixation du degré en bois avec la griffe.La fixation de la griffe au montant est réalisée selon deux points de fixation dont un sur une partie en saillie et cette fixation est relativement complexe.

Le document FR 1 530 108 décrit une échelle selon le préambule de la revendication de la revendication 1.

On connaît par ailleurs par FR 2 100 520 une échelle métallique dont les marches sont fixées aux montants au moyen d'embouts emboîtés dans les marches et fixés aux montants chacun selon au moins deux points de fixation, rivet ou ergots conférant la rigidité transversale de la liaison.

L'invention vise à simplifier cet embout et notamment sa fixation au montant sans partie en saillie ni plusieurs points de fixation et propose un embout de fixation de marche pour marchepied ou échelle conforme à la revendication 1.

La tige peut être serrée sertie sur le montant ou serrée au moyen d'un écrou (tige filetée).

La marche étant généralement issue d'extrusion, profilée à grande longueur et découpée à longueur, celle-ci peut recevoir l'embout sans autre traitement ultérieur, ébavurage par exemple, comme cela est nécessaire dans la technique actuelle. De plus, le maintien de la marche par l'embout sur sa périphérie et de même de l'embout sur la surface, côté intérieur, du montant, assurent une grande portée des éléments l'un par rapport à l'autre et donc une liaison de haute résistance de la marche sur le montant.

Naturellement, on trouvera un embout gauche et un embout droit symétriques l'un de l'autre par rapport à un plan médian vertical du plan de marches du marchepied ou de l'échelle, ces embouts s'emmanchant à chacune des extrémités de la marche fixée et s'appliquant sur chacun des montants du plan de marches.

De préférence, la découpe intérieure de l'embout est demi-circulaire et s'étend sur la moitié du montant support de section circulaire. De cette façon, il y a continuité de matière entre le bord de découpe et le montant correspondant sans risque d'accrochage des vêtements de la personne utilisatrice.

Bien que cela ne soit pas nécessaire, une pièce collier peut éventuellement être montée en raccordement des bords de découpe de l'embout autour du montant, la tige de liaison des montants pouvant alors être supprimée, remplacée par une liaison directe par vis ou autre à l'extrémité de la marche.

Naturellement, la découpe doit correspondre pour répondre à l'inclinaison de service du plan de marches, de 20 à 25° en général, à une portion de cylindre inclinée de cet angle relativement au plan de l'embout qui doit normalement être horizontal en service.

L'invention concerne également un marchepied ou une échelle comprenant au moins un montant équipé d'embouts de fixation de marche selon l'invention.

L'invention est illustrée ci-après à l'aide d'un exemple de réalisation et en référence au dessin annexé, sur lequel :
- La figure 1 est une vue en perspective partielle d'un marchepied selon l'invention, montrant un embout de fixation d'une marche à un montant de plan de marches ou de montée d'un marchepied, selon l'invention ;
- La figure 2 est une vue en perspective de l'embout de fixation seul, et
- La figure 3 est une vue en coupe de l'embout montrant l'assemblage réalisé.

En raison de la symétrie en général du plan de marches ou de montée d'un marchepied ou d'une échelle relativement à un plan vertical médian du marchepied ou de l'échelle, et de l'analogie de la fixation des marches de l'une à l'autre, on n'a représenté à la figure 1 qu'une seule fixation de marche à un montant de plan de marches d'un marchepied.

Ainsi est représentée sur cette figure 1 une fixation de marche gauche, la fixation de marche droite étant obtenue par symétrie par rapport au plan vertical médian du marche pied (non représenté) et de même pour les autres marches.

Ce plan de marche 1 du marchepied comporte deux montants identiques 3 de section circulaire et des marches 5 fixées régulièrement sur ces montants. La liaison des marches aux montants est réalisée au moyen d'une pièce intermédiaire, à savoir l'embout 7 de fixation de marche selon l'invention, disposé entre la marche, son extrémité, et le montant correspondant.

Cette pièce, représentée à la figure 2, est de préférence issue de moulage en alliage de métal léger, aluminium par exemple. Elle présente un corps 9 à forme générale de manchon aplati, de section transversale rectangulaire, adapté au profil de la marche reçue 5. Le corps est donc ouvert vers l'arrière permettant ainsi l'introduction de la marche par son extrémité, laquelle est de section rectangulaire complémentaire à faible jeu de la section intérieure du manchon.

A l'opposé de l'ouverture, une découpe cylindrique 11 est formée en position centrée sur la face avant du corps. Cette découpe est en fait celle d'un demi-cylindre de section transversale circulaire dont l'axe est incliné relativement au plan du manchon. L'angle d'inclinaison est de 20 à 25° environ, correspondant à l'inclinaison du plan de marches en position de service du marchepied, les marches comme le plan de l'embout étant alors en position sensiblement horizontale.

Cette découpe 11 est en fait complémentaire du montant selon une demi portion de celui-ci comme représenté sur les figures 1 et 3, de sorte que le montant puisse être reçu dans cette découpe, sur cette demi portion, à très faible jeu périphérique.

En position centrale sur la découpe est formé de moulage un trou de perçage 13 prévu pour le passage de la tige 15 de liaison de la marche au montant. Cette tige 15, outre qu'elle sert de support à la marche par un logement de berceau longitudinal adéquat, permet de relier rigidement les deux montants opposés du plan de marches à la marche.

Le bord 17 des faces latérales du corps est chanfreiné et légèrement arrondi aux angles avant.

La section intérieure du manchon est de préférence légèrement diminuée à l'intérieur (légèrement conique) de sorte que l'extrémité de la marche puisse être coincée sans jeu à l'intérieur du manchon.

L'assemblage de fixation de la marche dans l'embout et de l'embout sur le montant est à présent décrit.

La marche 5 issue d'extrusion, profilée en alliage de métal léger, aluminium notamment, est découpée à la longueur souhaitée d'entraxe entre les montants avec un bord droit 19 sans autre traitement, ébavurage notamment et chanfreinage comme pour les liaisons classiques par soudure des marches sur des montants de section rectangulaire.

Les deux embouts 7 sont alors glissés chacun sur chacune des extrémités de la marche fixée et rentrés à force sous presse jusqu'à une longueur d'environ 10 mm en butée sur la découpe.

La tige 15 est enfilée dans l'ensemble marche et embouts d'extrémité, dépassant de chaque côté d'un peu plus du diamètre des montants.

Ces parties d'extrémités de la tige sont alors rentrées dans les trous prépercés transversaux de fixation de la marche des montants jusqu'à dépasser également à l'extérieur de chacun d'eux, puis l'ensemble est tiré sous presse pour resserrer les montants l'un vers l'autre. A ce moment, on déforme légèrement la section d'arrondi du montant qui s'aplatit légèrement sous la pression (selon flèches) et vient épouser parfaitement la découpe extérieure 11 (compensation des jeux), comme représenté à la figure 3 et il ne reste plus qu'à sertir chacune des extrémités de la tige 15 (tube en métal léger) en formant une bouterolle 21 contre chacun des montants.

On obtient ainsi une liaison parfaitement rigide de la marche sur le montant de plan de marches.

Bien que cette liaison soit bien adaptée à des montants de section arrondie, les embouts selon l'invention pourraient également être utilisés avec des montants d'une autre section, arrondie, triangulaire, rectangulaire etc...

## Revendications

1. Marchepied ou échelle comprenant un embout (7) de fixation de marche adapté notamment à la fixation sur des montants (3) de plan de marches du marchepied ou de l'échelle dont la section est arrondie ou circulaire, ledit embout comportant un corps pourvu d'une ouverture, à forme générale de manchon dont la section intérieure est complémentaire à faible jeu de l'extrémité de marche (5) à recevoir, de façon à s'emmancher extérieurement par son ouverture sur celle-ci, ledit embout (7) comportant en outre une découpe extérieure (11) formée sur le corps à l'opposé de l'ouverture, la découpe ayant une forme cylindrique adaptée complémentaire à faible jeu d'une portion de la section du montant, la découpe cylindrique extérieure ayant une inclinaison axiale du cylindre, adéquate, relativement au plan de marche en service du marchepied ou de l'échelle, la fixation de l'embout (7) au montant étant réalisée par un trou de perçage et une tige (15) ou une vis **caractérisé en ce que** la tige ou la vis est montée traversante dans la découpe extérieure (11) et reliée serrée au montant (3) et à la marche (5).

2. Marchepied ou échelle selon la revendication 1, **caractérisé en ce que** la découpe (11) est formée en position centrée sur la face avant du corps, à l'opposé de l'ouverture.

3. Marchepied ou échelle, selon la revendication 1 ou 2, **caractérisé en ce que** ladite tige (15) est sertie contre le montant (3).

4. Marchepied ou échelle, selon la revendication 1 ou 2, **caractérisé en ce que** ladite tige est filetée.

5. Marchepied ou échelle, selon l'une des revendications précédentes, **caractérisé en ce qu'**il reçoit une marche (5) issue d'extrusion et découpée à longueur sans autre traitement.

6. Marchepied ou échelle, selon l'une des revendications précédentes, **caractérisé en ce qu'**il fait intervenir un embout gauche un embout droit, symétriques l'un de l'autre par rapport à un plan médian vertical du plan de marches du marchepied ou de l'échelle, ces embouts s'emmanchant à chacune des extrémités de la marche (5) fixée et s'appliquant sur chacun des montants (3) du plan de marches.

7. Marchepied ou échelle, selon l'une des revendications précédentes, **caractérisé en ce que** la découpe intérieure (11) de l'embout est demi circulaire et s'étend sur la moitié du montant support (3) de section circulaire.

8. Marchepied ou échelle, selon l'une des revendications précédentes, **caractérisé en ce qu'**une pièce collier est montée en raccordement des bords de découpe (11) de l'embout autour du montant (3), la tige de liaison (15) des montants pouvant alors être supprimée, remplacée par une liaison directe par vis ou autre à l'extrémité de la marche.

9. Marchepied ou échelle, selon l'une des revendications précédentes, **caractérisé en ce que** la découpe (11) correspond pour répondre à l'inclinaison de service du plan de marches, de 20 à 25° en général, à une portion de cylindre inclinée de cet angle relativement au plan de l'embout qui est normalement horizontal en service.

## Claims

1. A stepladder or ladder comprising an end cap (7) for fastening a step and adapted in particular to be fastened on uprights (3) for step surface uprights of the stepladder or ladder, the section of which is rounded or circular, said end cap comprising a body provided with an opening, which is generally socket-shaped and the inner section of which is complementary, with little play, to the end of the step (5) to be accommodated so as to fit externally over the step with its opening, said end cap (7) further comprising an outer recess (11) formed on the body opposite the opening, the recess being of complementary cylindrical shape adapted with little play to one portion of the upright section, the outer cylindrical recess having a suitable axial inclination of the cylinder, relative to the step surface of the stepladder or ladder in operation, the fastening of the end cap (7) to the upright being carried out by a drilled hole and a pin (15) or a screw, **characterised in that** the pin or the screw is mounted transversely in the outer recess (11) and is connected tightly to the upright (3) and to the step (5).

2. A step ladder or ladder according to claim 1, **characterised in that** the recess (11) is formed in a position centred on the front surface of the body, opposite the opening.

3. A stepladder or ladder according to claim 1 or 2, **characterised in that** said pin (15) is crimped against the upright (3).

4. A stepladder or ladder according to claim 1 or 2, **characterised in that** the pin is threaded.

5. A stepladder or ladder according to any one of the preceding claims, **characterised in that** it receives a step (5) formed by extrusion and cut to length without further processing.

6. A stepladder or ladder according to any one of the preceding claims, **characterised in that** a left-hand end cap and a right-hand end cap are used, which are symmetrical to one another in relation to a vertical median plane of the step surface of the stepladder or ladder, these end caps being fitted at each of the ends of the fastened step (5) and being applied to each of the uprights (3) of the step surface.

7. A stepladder or ladder according to any one of the preceding claims, **characterised in that** the inner recess (11) of the end cap is semicircular and extends over half of the support upright (3) of circular section.

8. A stepladder or ladder according to any one of the preceding claims, **characterised in that** a collar member is mounted to connect the edges of the recess (11) of the end cap around the upright (3), it then being possible to omit the connecting pin (15) for the uprights and replace it with a direct connection by screw or the like at the end of the step.

9. A stepladder or ladder according to any one of the preceding claims, **characterised in that** the recess (11) corresponds, in order to conform to the operating inclination of the step surface, generally of 20 to 25°, to a cylinder portion inclined by this angle relative to the plane of the end cap which is normally horizontal in operation.

## Patentansprüche

1. Trittbrett oder Leiter mit einem Endstück (7) zur Befestigung einer Stufe, das besonders angepasst ist an das Befestigen an Pfosten (3) eines Stufenaufbaus des Trittbretts oder der Leiter, deren Querschnitt rund oder kreisförmig ist,
wobei dieses Endstück einen Körper aufweist, der mit einer Öffnung in der allgemeinen Form einer Muffe versehen ist, deren Innenquerschnitt mit geringem Spiel komplementär zu dem Ende der aufzunehmenden Stufe (5) ist, so dass es sich mit seiner Öffnung außen auf diese aufzieht,
das Endstück (7) außerdem einen äußeren Ausschnitt (11) aufweist, der zu der Öffnung gegenüberliegend an dem Körper ausgebildet ist,
der Ausschnitt eine zylindrische Form aufweist, die mit geringem Spiel komplementär an einen Abschnitt des Querschnitts des Pfostens angepasst ist,
der zylindrische äußere Ausschnitt eine geeignete axiale Zylinderneigung relativ zu der Stufenebene im Betrieb des Trittbretts oder der Leiter aufweist,
die Befestigung des Endstücks (7) an dem Pfosten über ein Durchgangsloch und eine Stange (15) oder eine Schraube verwirklicht wird,
**dadurch gekennzeichnet, dass**
die Stange oder Schraube durch den äußeren Ausschnitt hindurchgehend angebracht ist und geklemmt mit dem Pfosten (3) und der Stufe (5) verbunden ist

2. Trittbrett oder Leiter nach Anspruch 1, **dadurch gekennzeichnet, dass** der Ausschnitt (11) an einer zentrierten Position auf der Vorderfläche des Körpers gegenüber der Öffnung ausgebildet ist.

3. Trittbrett oder Leiter nach Anspruch 1 oder 2, **dadurch gekennzeichnet, dass** die Stange (15) gegen den Träger (3) angedrückt ist.

4. Trittbrett oder Leiter nach Anspruch 1 oder 2, **dadurch gekennzeichnet, dass** die Stange mit einem Gewinde versehen ist.

5. Trittbrett oder Leiter nach einem der vorigen Ansprüche, **dadurch gekennzeichnet, dass** eine Stufe (5) aufgenommen wird, die aus einer Extrusion hervorgeht und ohne weitere Behandlung auf Länge geschnitten ist.

6. Trittbrett oder Leiter nach einem der vorigen Ansprüche,
**dadurch gekennzeichnet, dass**
ein linkes Endstück und ein rechtes Endstück verwendet werden, die bezüglich einer vertikalen Mittelebene des Stufenaufbaus des Trittbretts oder der Leiter zueinander symmetrisch sind,
wobei diese Endstücke sich auf jedes der Enden der befestigten Stufe (5) aufziehen und an jedem der Pfosten des Stufenaufbaus angebracht werden.

7. Trittbrett oder Leiter nach einem der vorigen Ansprüche, **dadurch gekennzeichnet, dass** der innere Ausschnitt (11) des Endstücks halbkreisförmig ist und sich über die Hälfte des Stützpfostens 83) mit kreisförmigem Querschnitt erstreckt.

8. Trittbrett oder Leiter nach einem der vorigen Ansprüche, **dadurch gekennzeichnet, dass** im Anschluss an die Ränder des Ausschnitts (11) des Endstücks ein Schellenteil um den Pfosten herum angebracht ist, wobei dann die Verbindungsstange (15) der Pfosten wegfallen und durch eine direkte Verbindung mit dem Ende der Stufe über eine Schraube oder ähnliches ersetzt werden kann.

9. Trittbrett oder Leiter nach einem der vorigen Ansprüche, **dadurch gekennzeichnet, dass** der Ausschnitt, um auf die Neigung des Stufenaufbaus zu antworten, im Allgemeinen von 20 bis 25°, einem Abschnitt eines um diesen Winkel relativ zu der Ebene des Endstücks geneigten Zylinders entspricht, die normalerweise im Betrieb horizontal ist.
